# EUROPÄISCHE PATENTSCHRIFT

(11) **EP 1 850 061 B1**
(45) Veröffentlichungstag und Bekanntmachung des Hinweises auf die Patenterteilung: **22.10.2008**
(21) Anmeldenummer: 07003947.4
(22) Anmeldetag: 27.02.2007
(51) Int. Cl.: F21S 4/00, F21V 5/04

(54) **Leuchte**
Lamp
Luminaire

(30) Priorität: 21.04.2006 DE 102006018603
(43) Veröffentlichungstag der Anmeldung: 31.10.2007
(73) Patentinhaber: Paul Heinrich Neuhorst, 79292 Pfaffenweiler (DE)
(72) Erfinder: Paul Heinrich Neuhorst, 79292 Pfaffenweiler (DE)
(74) Vertreter: Goy, Wolfgang

(56) Entgegenhaltungen:
- EP-A- 1 760 393
- WO-A-02/16826
- WO-A-20/05024291

## Beschreibung

Die Erfindung betrifft eine Leuchte zum großflächigen Beleuchten von Wänden oder Decken in Räumen sowie von Außenfassaden bei Gebäuden nach dem Oberbegriff des Anspruchs 1.

Das Beleuchtungsprinzip der sogenannten Wallwasher wird für die Beleuchtung von Räumen bislang selten eingesetzt, eigentlich immer nur dann, wenn Kunst beleuchtet werden soll. Das Prinzip des Wallwashers besteht darin, daß die Wand (oder die Decke) in Räumen großflächig angestrahlt wird.

Derartige Leuchten weisen grundsätzlich ein Gehäuse auf, in welchem wenigstens eine Lampe angeordnet ist. Der Nachteil bei diesen Leuchten besteht darin, daß eine großflächige Beleuchtung von Wänden oder Decken in Räumen sowie von Außenfassaden bei Gebäuden mit großer Variabilität bislang nicht möglich ist.

Die WO 2005/024 291 A2 zeigt eine Leuchte der eingangs angegebenen Art mit einem Gehäuse. Im oberen Bereich dieses Gehäuses befinden sich in einer Reihe eine Mehrzahl von LED's. Abgedeckt sind diese LED's durch eine Abdeckscheibe, welche als Linse ausgebildet sein kann.

Die WO 02/16826 A1 zeigt eine Leuchte mit einer Vielzahl von LED's im Innern, welche nach unten hin abstrahlen. Abgedeckt ist der Leuchtenkörper von einer gewölbten Abdeckscheibe. Die LED's sind dabei in unterschiedliche Richtungen ausgerichtet.

Die EP 1 760 393 A1 zeigt eine Leuchte, bei der auf einer Platine eine Reihe von LED's angeordnet sind. Abgedeckt sind diese durch eine scheibenförmige Linse.

Der Erfindung liegt die **Aufgabe** zugrunde, eine Leuchte zum großflächigen, variablen Beleuchten von Wänden oder Decken in Räumen sowie von Außenfassaden bei Gebäuden zu schaffen.

Die technische **Lösung** ist gekennzeichnet durch die Merkmale im Kennzeichen des Anspruchs 1.

Dadurch ist eine Leuchte geschaffen, mittels welcher mit einer großen Variabilität großflächige Beleuchtungen von Wänden oder Decken in Räumen sowie von Außenfassaden bei Gebäuden realisiert werden können. Das Grundprinzip der erfindungsgemäßen Leuchte besteht in einer Art Lichtstrich, d. h. einem Gehäuse in Form einer länglichen Leiste, welche nur wenige Zentimeter breit sowie hoch ist. Diese Leiste erstreckt sich über eine große Länge. Das Gehäuse kann an der Decke, als Deckenaufbau sowie als Deckeneinbauvariante montiert werden. Die Leuchte zeichnet sich aufgrund der Verwendung von LEDs durch eine hohe Effizienz bei geringem Energieeinsatz zur schneeweißen Aufhellung von Wänden und Decken aus, aber auch in allen anderen variablen Lichtfarben. Durch die Bestückung mit Multi-Chip-LEDs oder mit LEDs in den Grundfarben Rot, Gelb und Blau können die Wände in allen Farben des Regenbogens beleuchtet werden. Durch die Verwendung einer Linsenscheibe, welche das Gehäuse vorderseitig abschließt, ist eine gezielte Lichtabstrahlung der LEDs möglich. Konstruktiv ist die Platine im Bereich einer der beiden Innenlängskanten des Gehäuses angeordnet, so daß die LEDs innerhalb des Gehäuses schräg ausgerichtet sind und ihr Licht schräg aus dem Gehäuse abstrahlen. Mit der schrägen Anordnung der LEDs auf der einen Seite des Gehäuses und der speziellen Ausbildung der davor befindlichen Linsescheibe ist gewährleistet, daß die angestrahlte Wand oder Decke im Wesentlichen gleichmäßig über ihre gesamte Fläche beleuchtet wird. Je nach Ausbildung der Linse kann der Abstrahlwinkel der Leuchte variiert werden. Bei dieser Linse kann es sich um eine Art Quasi-Fresnellinse handeln. Die Linsenscheibe weist dabei über die Länge des Gehäuses gesehen immer die gleiche Querschnittsform auf. Somit schafft die erfindungsgemäße Leuchte mit ihren minimalen Abmessungen und geringem Energieeinsatz eine optimale, gleichmäßige Ausleuchtung der Wandfläche über die gesamte Höhe des Raumes in großer Variabilität. Durch den Einsatz der bereits erwähnten Mult-Chip-LEDs oder mit LEDs in den Grundfarben Rot, Gelb und Blau ist eine farbige Gestaltung der Wände von leichten Pastelltönen bis zu kräftigen Farben über das ganze Spektrum des Regenbogens möglich. Die erfindungsgemäße Leuchte ist aber auch für Nachtwirkung von Gebäuden mit wenig Energie und Licht einsetzbar.

Vorzugsweise handelt es sich gemäß der Weiterbildung in Anspruch 2 bei dem Gehäuse um ein U-Profil.

Vorzugsweise ist dabei das Gehäuse gemäß Anspruch 3 als einstückiges Profil ausgebildet. Es handelt sich dabei vorzugsweise um ein Aluminium-Profil.

Um die durch die LEDs entstehende Wärme besser ableiten zu können, weist gemäß der Weiterbildung in Anspruch 4 das Gehäuse außenseitig Kühlrippen auf.

Vorzugsweise sind gemäß der Weiterbildung in Anspruch 5 die LEDs auf einer gemeinsamen Platine in dem Gehäuse angeordnet.

Eine bevorzugte Weiterbildung schlägt gemäß Anspruch 6 vor, daß vor jeder der LEDs eine sogenannte Primärlinse bzw. Primäroptik angeordnet ist, bei welcher es sich vorzugsweise um eine Sammellinse handelt. Diese Primärlinse ist rotationssymmetrisch ausgebildet und kann beispielsweise im wesentlichen als Kugelabschnitt, insbesondere im wesentlichen halbkugelförmig ausgebildet sein. Die eigentliche LED kann hestellungsmäßig noch eine eigene, integrierte, vorgeschaltete kleine Linse besitzen. Die vorbeschriebene Primärlinse bzw. Primäroptik hat mit dieser kleinen Linse nichts zu tun. Insgesamt bildet die Primärlinse bzw. Primäroptik zusammen mit der davor befindlichen Linsenscheibe das optische System.

Um die Linsenscheibe einfach in dem Gehäuse montieren zu können, schlägt die Weiterbildung gemäß Anspruch 7 vor, daß die Linsenscheibe von der Stirnseite her in das Gehäuse einschiebbar ist.

Ein Ausführungsbeispiel einer erfindungsgemäßen Leuchte wird nachfolgend anhand der Zeichnungen beschrieben. In diesen zeigt:
- Fig. 1: eine Querschnittsdarstellung der Leuchte;
- Fig. 2: eine perspektivische Ansicht der Leuchte von oben;
- Fig. 3: eine perspektivische Ansicht der Leuchte von unten.

Die Leuchte weist ein Gehäuse 1 in Form eines einstückigen U-Profils aus Aluminium auf. Das Gehäuse 1 weist dabei außenseitig in Längsrichtung sich erstreckende Kühlrippen 2 auf. Das Gehäuse 1 und die Kühlrippen 2 bilden dabei ein Kühlprofil.

Die Darstellungen in Fig. 2 und 3 zeigen lediglich kurze Abschnitte des Gehäuses 1. In der Realität sind die Gehäuse 1 in der Regel sehr viel länger bzw. eine Mehrzahl von Gehäusen 1 sind auf Stoß zusammengefügt, so daß sich das Gesamtgehäuse im Wesentlichen über die gesamte Länge einer Wand erstreckt.

Im Innern des Gehäuses 1 befindet sich eine parallel zur Innenlängskante des U-Profils sich erstreckende, schräg gestellte Platine 3. Auf dieser Platine 3 sind eine Mehrzahl von LEDs 4 in Reihe angeordnet, so daß diese schräg aus dem Gehäuse 1 abstrahlen.

Die offene Seite des Gehäuses 1 ist durch eine Linse 5 in Form einer Linsenplatte abgeschlossen. Dabei ist diese Linsenplatte von der Stirnseite her in das Gehäuse 1 in korrespondierende Nuten eingeschoben.

Die Linse 5 besitzt im Querschnitt eine spezielle Profilierung. Im Bereich der LEDs 4 ist die Linse 5 im Querschnitt nach außen hin konvex gekrümmt. Diese konvexe Krümmung geht dann auf der anderen Seite in eine leichte konkave Krümmung über. Die den Innenraum des Gehäuses 1 abschließende Seite der Linsenplatte ist demgegenüber eben.

Schließlich ist vor jeder LED 4 noch eine Sammellinse 7 angeordnet. Diese ist rotationssymmetrisch in Form einer Halbkugel ausgebildet und definiert zusammen mit der davor befindlichen Linse 5 (Sekundärlinse) das optische System.

Die Funktionsweise ist wie folgt:

Bei den LEDs 4 handelt es sich vorzugsweise um verschiedenfarbige LEDs, welche durch eine entsprechende Elektronik angesteuert werden können.

Das von den LEDs 4 abgestrahlte Licht wird durch die Sammellinse 7 sowie durch die plattenförmige Linse 5 gerichtet auf eine Wand 6 geworfen. Das optische System ist dabei derart ausgebildet, daß die Wand 6 über ihre gesamte Höhe beleuchtet wird.

Die Leuchten mit ihren Gehäusen 1 sind in flexiblen Längen ausführbar. Dadurch ist eine einfache Anpassung an den jeweiligen Anwendungsfall möglich.

### Bezugszeichenliste

- 1: Gehäuse
- 2: Kühlrippe
- 3: Platine
- 4: LED
- 5: Linse
- 6: Wand
- 7: Sammellinse

## Patentansprüche

1. Leuchte zum großflächigen Beleuchten von Wänden (6) oder Decken in Räumen sowie von Außenfassaden bei Gebäuden,
mit einem Gehäuse (1) in Form einer länglichen Leiste,
mit innerhalb des Gehäuses (1) angeordneten Lampen in Form von über die Länge verteilten LEDs (4) sowie
mit einer vor der Reihe der LEDs (4) angeordneten, länglichen optischen Linse (5) in Form einer Linsenscheibe,
**dadurch gekennzeichnet,**
**daß** die LEDs (4) schräg im Gehäuse (1) längs der einen der beiden inneren Längskanten angeordnet sind,
**daß** auf der Seite der LEDs (4) im Gehäuse (1) die Linse (5) bezüglich der Ebene der Linsenscheibe im Querschnitt konvex nach außen gekrümmt ist und
**daß** auf der gegenüberliegenden Seite des Gehäuses (1) die Linse (5) im Querschnitt leicht konkav gekrümmt ist.

2. Leuchte nach dem vorhergehenden Anspruch,
**dadurch gekennzeichnet,**
**daß** das Gehäuse (1) als U-Profil ausgebildet ist.

3. Leuchte nach einem der vorhergehenden Ansprüche,
**dadurch gekennzeichnet,**
**daß** das Gehäuse (1) als einstückiges Profil ausgebildet ist.

4. Leuchte nach einem der vorhergehenden Ansprüche,
**dadurch gekennzeichnet,**
**daß** das Gehäuse (1) außenseitig Kühlrippen (2) aufweist.

5. Leuchte nach einem der vorhergehenden Ansprüche,
**dadurch gekennzeichnet,**
**daß** die LEDs (4) auf einer gemeinsamen Platine (3) in dem Gehäuse (1) angeordnet sind.

6. Leuchte nach einem der vorhergehenden Ansprüche,
**dadurch gekennzeichnet,**
**daß** vor jeder LED (4) eine Primärlinse, insbesondere eine Sammellinse (7) angeordnet ist.

7. Leuchte nach einem der vorhergehenden Ansprüche,
**dadurch gekennzeichnet,**
**daß** die Linse (5) von der Stirnseite her in das Gehäuse (1) einschiebbar ist.

## Claims

1. Lighting unit for superficial illumination of walls (6) or ceilings in rooms and on exterior facades in buildings,
with a housing (1) in the form of a linear strip,
with lamps arranged inside the housing (1) in the form of LEDs (4) distributed over the length, and
with a linear optical lens (5) arranged in front of the row of LEDs (4) in the form of a lens disc,
**characterised in that**
the LEDs (4) are arranged obliquely in the housing (1) along one of the two inner long edges,
**in that** on the side of the LEDs (4) in the housing (1), the lens (5) is convex in cross-section, curving outwards in relation to the plane of the lens disc,
and **in that** on the opposite side of the housing (1), the lens (5) is curved slightly concave in cross-section.

2. Lighting unit according to the preceding claim, **characterised in that** the housing (1) is formed as a U-profile.

3. Lighting unit according to any of the preceding claims, **characterised in that** the housing (1) is formed as a one-piece profile.

4. Lighting unit according to any of the preceding claims, **characterised in that** the housing (1) has cooling ribs (2) on the outside.

5. Lighting unit according to any of the preceding claims, **characterised in that** the LEDs (4) are arranged on a common plate (3) in the housing (1).

6. Lighting unit according to any of the preceding claims, **characterised in that** arranged in front of each LED (4) is a primary lens, in particular a converging lens.

7. Lighting unit according to any of the preceding claims, **characterised in that** the lens (5) can be inserted into the housing (1) from the front.

## Revendications

1. Luminaire pour l'éclairage en grande surface de murs (6) ou de plafonds dans des pièces ainsi que de façades extérieures de bâtiments,
avec un boîtier (1) sous la forme d'un bandeau allongé,
avec des lampes disposées à l'intérieur du boîtier (1) sous la forme de LED (4) réparties sur la longueur ainsi que
avec une lentille optique (5) allongée sous la forme d'une plaque lenticulaire disposée devant la rangée de LED (4),
**caractérisé en ce**
**que** les LED (4) sont disposées en biais dans le boîtier (1) le long de l'une des deux arêtes longitudinales intérieures,
**que** du côté des LED (4) dans le boîtier (1), la lentille (5) présente, en section transversale, une courbure convexe vers l'extérieur par rapport au plan de la plaque lenticulaire et
**que** du côté opposé du boîtier (1), la lentille (5) présente, en section transversale, une courbure légèrement concave.

2. Luminaire selon la revendication précédente,
**caractérisé en ce**
**que** le boîtier (1) est réalisé sous forme de profilé en U.

3. Luminaire selon l'une des revendications précédentes,
**caractérisé en ce**
**que** le boîtier (1) est réalisé sous forme de profilé en une seule pièce.

4. Luminaire selon l'une des revendications précédentes,
**caractérisé en ce**
**que** le boîtier (1) présente extérieurement des ailettes de refroidissement (2).

5. Luminaire selon l'une des revendications précédentes,
**caractérisé en ce**
**que** les LED (4) sont disposées sur une platine (3) commune dans le boîtier (1).

6. Luminaire selon l'une des revendications précédentes,
**caractérisé en ce**
**qu'**une lentille primaire, en particulier une lentille convergente (7), est disposée devant chaque LED (4).

7. Luminaire selon l'une des revendications précédentes,
**caractérisé en ce**
**que** la lentille (5) peut être enfilée dans le boîtier (1) depuis la face d'extrémité.
